# EUROPÄISCHE PATENTANMELDUNG

(11) **EP 4 715 314 A1**
(43) Veröffentlichungstag der Anmeldung: **25.03.2026**
(21) Anmeldenummer: 25195216.4
(22) Anmeldetag: 11.08.2025
(51) Int. Cl.: F41A 11/02, F41A 9/65, F41A 21/48

(54) **CODIERUNGS-SICHERUNGSSYSTEM FÜR FEUERWAFFEN**

(30) Priorität: 23.09.2024 DE 102024127438
(71) Anmelder: Heckler & Koch GmbH, 78727 Oberndorf/Neckar (DE)
(72) Erfinder: Roth, Marc, 78727 Oberndorf (DE); Doll, Stefan, 78727 Oberndorf-Beffendorf (DE); Kohler, Daniel, 78727 Oberndorf (DE); Fleiner, Uwe, 72336 Balingen (DE); Müller, Steffen Johannes, 78662 Herrenzimmern (DE)
(74) Vertreter: Samson & Partner Patentanwälte mbB

(57) **Zusammenfassung**

Die Erfindung betrifft ein Codierungs-Sicherungssystem für Feuerwaffen (1, 1a) des gleichen Waffentyps, aber unterschiedlichen Kalibers zur Verhinderung des Vertauschens von wenigstens einem Waffenbauteil (2, 2a, 3, 3a, 7, 7a, 8, 8a, 11, 11a, 19, 19a, 37, 37a), umfassend:
- wenigstens eine erste Feuerwaffe (1) mit einem ersten Kaliber oder wenigstens ein Waffenbauteil (2, 2a, 3, 3a, 7, 7a, 8, 8a, 11, 11a, 19, 19a, 37, 37a) davon,
- wenigstens eine zweite Feuerwaffe (1a) mit einem zweiten, unterschiedlichen Kaliber oder wenigstens ein Waffenbauteil (2, 2a, 3, 3a, 7, 7a, 8, 8a, 11, 11a, 19, 19a, 37, 37a) davon,
- wenigstens eine erste Sicherungseinrichtung an der ersten und/oder zweiten Feuerwaffe (1, 1a) oder dem wenigstens einen Waffenbauteil (2, 2a, 3, 3a, 7, 7a, 8, 8a, 11, 11a, 19, 19a) davon, die ausgelegt ist, die Anbringung wenigstens eines Waffenbauteils (2, 2a, 3, 3a, 7, 7a, 8, 8a, 11, 11a, 19, 19a, 37, 37a) der wenigstens einen ersten Feuerwaffe (1) an der wenigstens einen zweiten Feuerwaffe (1a) zu verhindern, und
wenigstens eine zweite Sicherungseinrichtung an der ersten und/oder zweiten Feuerwaffe oder dem wenigstens einen Waffenbauteil (2, 2a, 3, 3a, 7, 7a, 8, 8a, 11, 11a, 19, 19a, 37, 37a) davon, die ausgelegt ist, die Anbringung wenigstens eines Waffenbauteils (2, 2a, 3, 3a, 7, 7a, 8, 8a, 11, 11a, 19, 19a, 37, 37a) der wenigstens einen zweiten Feuerwaffe (1a) an der wenigstens einen ersten Feuerwaffe (1) zu verhindern.

Die Erfindung betrifft ferner Waffenbauteile (2, 2a, 3, 3a, 7, 7a, 8, 8a, 11, 11a, 19, 19a, 37, 37a) und Feuerwaffen (1, 1a) zur Verwendung in dem Codierungs-Sicherungssystem.

## Beschreibung

### Gebiet der Erfindung

Die vorliegende Erfindung betrifft ein Codierungs-Sicherungssystem für Feuerwaffen, insbesondere Selbstladefeuerwaffen, des gleichen Waffentyps, aber unterschiedlichen Kalibers zur Verhinderung des Vertauschens von wenigstens einem Waffenbauteil. Die Erfindung betrifft ferner ein Waffenbauteil mit wenigstens einer Sicherungseinrichtung eines solchen Codierungs-Sicherungssystems sowie eine Selbstladfeuerwaffe mit wenigstens einer Sicherungseinrichtung zur Verwendung in einem Sicherheits- und Identifikationssystem.

In diesen Unterlagen betreffen Lagebezeichnungen, wie "oben", "unten", "vorne", "hinten", etc. eine Handfeuerwaffe, bei der die Seelenachse horizontal verläuft und die Schussabgabe nach vorne vom Schützen weg erfolgt.

### Hintergrund der Erfindung

Bei Feuerwaffen, insbesondere Selbstladefeuerwaffen des gleichen Waffentyps, aber unterschiedlichen Kalibers ist es möglich, dass auf Grund gleicher Außengeometrien unbeabsichtigt ein oder mehrere Waffenbauteil(e) von Selbstladefeuerwaffen unterschiedlichen Kalibers beim Zerlegen, etwa beim Reinigen, und beim anschließendem Zusammenbau vertauscht werden können. Diese unterschiedlich großen Kaliber für nahezu identisch Waffenplattformen können fatale Folgen haben, wie etwa Gehäusesprengungen etc. und damit Gesundheits- und Lebensgefährdungen für einen Schützen und umstehende Personen darstellen.

In Europa sind die Kaliber von Sturmgewehren oftmals auf die NATO 5,56 mm x 45 Patrone ausgelegt. U.a. in den USA wurde in den letzten Jahren jedoch das Kaliber .300 Blackout (7,62 mm x 35) immer populärer. Diese Patronen im Kaliber .300 Blackout sind mit ihrer Hülse derart gestaltet, dass der hintere Bereich mit der NATO-Standard 5,56 mm x 45 Patrone übereinstimmt. Die .300 Blackout Patronen, weist gegenüber der NATO-Patrone mehr Geschossenergie bei akzeptabler Innenballistik auf und wurde auf Basis der 5,56 mm NATO-Patrone entwickelt.

Patronen .300 Blackout und .300 Whisper sind Sonderkaliber für ballistische Nischenanwendungen, insbesondere für Spezialkräfteeinsätze der Polizei und des Militärs in Verbindung mit Signaturdämpfern. Einsatztaktisch findet das Sonderkaliber in der geräuscharmen Nahbereichsbekämpfung geschützter und ungeschützter Primärziele, vor allem im urban beengten Gelände, sowie dem Ausschalten einsatzrelevanter Sekundärziele Verwendung.

Grundsätzlich basieren 5,56 mm und .300 Blackout/Whisper auf der identischen Hülse (5,56 mm NATO), sie unterscheiden sich jedoch aufgrund der Projektildurchmesser erheblich im Bereich von Patronenhülsenschulter und -hals. Ihre Außenabmessungen sind jedoch nahezu identisch. Dies ist, wie nachfolgend erläutert, problematisch.

Da die Plattform der Selbstladefeuerwaffen identisch ist und sich lediglich durch den Lauf und das Patronenlager unterscheiden, mithin also das gleiche Magazin aufweisen (können), sind die Selbstladefeuerwaffen dieser unterschiedlichen Kaliber äußerlich nur schwer zu unterscheiden. Aufgrund der ähnlichen systemrelevanten Außengeometrien der Kaliber 5,56 mm NATO und .300 Blackout/Whisper ist es möglich, die 5,56 mm NATO und 300 Blackout Waffenbauteile, bspw. bei den Sturmgewehren HK433 und HK437, zu tauschen.

Die Zuführung einer kleineren 5,56 mm NATO-Patrone in ein größeres .300 Blackout Patronenlager dürfte weniger kritisch sein, da das kleinkalibrige 5,56 mm Geschoss in einem Rohr mit 7,62 mm Innendurchmesser beim Rohrdurchlauf wahrscheinlich lediglich zu einer Funktionsstörung durch einen zu geringen Antrieb führen dürfte.

Das Gefahrenpotential der im vorderen Bereich des .300 Blackout Patronenlagers nicht anliegenden und nicht abgestützten 5,56 NATO-Patronenhülse ist jedoch unklar. Zwar ist der hintere Bereich der Patronenhülse nach wie vor abgestützt und kann lidern, wodurch auch der Treibladungsgasdruck durch die Rohrbohrung entweichen kann. Dennoch könnten gefährlichen Patronenlagergasdrücke auftreten.

Im Falle exzessiver Patronenlagergasdrücke verformt sich das Hülsenmaterial am Hülsenboden und hat die Tendenz, in alle nicht formschlüssig abgestützten Bereiche des Verschlussstoßbodens wie z.B. dem gefederten Ausstoßer oder vor allem dem Auszieher auszufließen, sodass in der Patronenhülse eine Leckage entsteht. Durch solche Leckagen kann der gewaltige Patronenlagergasdruck von oftmals mehr als 6.000 Bar nach hinten ausströmen. Somit besteht die Gefahr einer Gehäusesprengung oder dass die austretenden Gase den Schützen verletzen.

Im Falle der .300 Blackout Patrone sind die sicherheitskritischen Verhältnisse noch wesentlicher. Bei der in einer kleinkalibrigen Patronenlager zugeführten .300 Blackout Patrone kann im ungünstigsten Fall das hier großkalibrige Geschoss am Rohreingang anstehen. Dabei kann der sich schließende Verschluss die Hülse mit ihrem Hülsenmund und Hülsenhals über das feststehende Geschoss schieben. Dies hat zur Folge, dass das Geschossheck die lose Treibladung in der Hülse komprimiert und hierdurch eine sogenannte Pressladung verursacht, die exorbitante Gasdrücke entstehen lässt und damit eine erhebliche Gefährdung des Schützen u.a. durch Gehäusesprengungen.

### Stand der Technik

Aus der DE 10 2009 057 864 A1 ist ein Wechselsystem für Pistolen bekannt. Dies umfasst zwei verschiedene Griffstücke für unterschiedliche Kaliber, zwei verschieden Läufe für Geschosse eines größeren und eines kleineren Kalibers und/oder zwei verschiedene Magazine für Patronen eines größeren und eines kleineren Kalibers. Das Griffstück für das kleinere Kaliber umfasst eine Sicherungseinrichtung, die die Anbringung eines Laufs und/oder eines Magazins des größeren Kalibers daran verhindert.

Das Wechselsystem ermöglicht ein Umrüsten einer großkalibrigen Waffe auf das kleinere Kaliber durch Austausch des Griffstücks und verhindert jedoch ein Aufrüsten der kleinkalibrigen Waffe auf das größere Kaliber.

Ferner sind verschiedene Lösungen bekannt, um Militärwaffen auf deren Zivilversion umzurüsten. Bekanntlich ist bei Zivilversionen von Militärwaffen die Dauerfeuerfunktion ausgeschlossen, jedoch findet kein Kaliberwechsel zur Zivilversion statt. Deshalb treten hier die zuvor beschriebenen Probleme, nicht auf. Oftmals ist durch Schikanen, wie Schienen etc. oder bestimmte Geometrien oder ähnliches im oder am Griffstück einer solchen Zivilversion der Einbau von Dauerfeuerklinken ausgeschlossen. Beispiele für Zivilversionen sind u.a. SP5 zur MP5, MR95 zum G95, HK393/C36 zum G36 der Anmelderin.

### Aufgabe und Lösung der Erfindung

Ausgehend vom Stand der Technik ist es Aufgabe der Erfindung ein anderes, insbesondere verbessertes, Codierungs-Sicherungssystem für Feuerwaffen, insbesondere Selbstladefeuerwaffen, der eingangs genannten Art bereitzustellen, das die Sicherheit erhöht.

Diese Aufgabe löst ein Codierungs-Sicherungssystem mit den Merkmalen des Anspruchs 1.

Die Aufgabe wird ferner durch ein Waffenbauteil mit wenigstens einer Sicherungseinrichtung zur Verwendung in einem Codierungs-Sicherungssystem nach einem der Ansprüche 1 bis 7 gelöst.

Zusätzlich stellt die Erfindung eine Feuerwaffe, insbesondere Selbstladefeuerwaffe, eines ersten oder eines zweiten Kalibers mit wenigstens einer Sicherungseinrichtung zur Verwendung in einem Codierungs-Sicherungssystem nach einem der Ansprüche 1 bis 7 bereit.

Das erfindungsgemäße Codierungs-Sicherungssystem für Feuerwaffen, insbesondere Selbstladefeuerwaffen, umfasst:
- wenigstens eine erste Selbstladefeuerwaffe mit einem ersten Kaliber oder wenigstens ein Waffenbauteil davon,
- wenigstens eine zweite Feuerwaffe mit einem zweiten unterschiedlichen Kaliber oder wenigstens ein Waffenbauteil davon, (wobei sich das erste Kaliber von dem zweiten Kaliber in seiner Größe unterscheidet),
- wenigstens eine erste Sicherungseinrichtung an der ersten und/oder zweiten Feuerwaffe oder dem wenigstens einen Waffenbauteil davon, die ausgelegt ist, die Anbringung wenigstens eines Waffenbauteils der wenigstens einen ersten Feuerwaffe an der wenigstens einen zweiten Feuerwaffe zu verhindern, und
wenigstens eine zweite Sicherungseinrichtung an der ersten und/oder zweiten Feuerwaffe oder dem wenigstens einen Waffenbauteil davon, die ausgelegt ist, die Anbringung wenigstens eines Waffenbauteils der wenigstens einen zweiten Feuerwaffe an der wenigstens einen ersten Feuerwaffe zu verhindern.

Feuerwaffe im Sinne der Erfindung, umfasst u.a. jegliche Feuerwaffe, wie Repetierer, Jagdwaffen, aber auch Selbstladefeuerwaffen wie Pistolen, Maschinenpistolen Gewehre, insbesondere Sturmgewehre und Maschinengewehre, aber auch alle anderen Selbstladefeuerwaffen bei denen ein Codierungs-Sicherungssystem die Sicherheit erhöhen kann.

Die Erfindung stellt ein Codierungs-Sicherungssystem bereit, dass eine versehentliche Montage eines Waffenbauteils einer Feuerwaffe, insbesondere Selbstladefeuerwaffe, des ersten Kalibers an einer Feuerwaffe, insbesondere, Selbstladefeuerwaffe des zweiten unterschiedlichen Kalibers - egal ob größer oder kleiner - verhindert. Die Erfindung sorgt also für Sicherheit gegen Vertauschen von Waffenbauteilen von Feuerwaffen unterschiedlichen Kalibers. Sie stellt auch die Identifikation von nicht für ein bestimmtes Kaliber vorgesehenen Waffenbauteilen sicher. Dabei kann nur eins oder können auch mehrere, beispielsweise zwei, drei, vier oder mehr oder gar sämtliche Waffenbauteile eine solche Sicherungseinrichtung gegen Vertauschen aufweisen. Die Waffenbauteile können dabei sowohl zur ersten als auch zur zweiten Selbstladefeuerwaffe gehören. Ein Waffenbauteil kann auch mehr als eine Sicherungseinrichtungen umfassen, bspw. an einer Kopplungsschnittstelle oder kann auch an zwei oder mehreren unterschiedlichen Kopplungsschnittstellen jeweils eine Sicherungseinrichtung oder auch mehrere Sicherungseinrichtungen aufweisen.

Wenn mehrere Waffenbauteile, insbesondere ein Großteil oder sämtliche Waffenbauteile codiert sind, also ein erfindungsgemäße Sicherungseinrichtung aufweisen, lässt sich die Sicherheit optimal erhöhen.

Die wenigstens eine erste und zweite Sicherungseinrichtung kann insbesondere für eine mechanische Abfrage zwischen wenigstens zwei Waffenbauteilen ausgelegt sein. Die Erfindung schließt somit eine Verwechselungsgefahr von Waffenbauteilen bzw. Waffenbaugruppen gleicher Bauart aber unterschiedlichen Kalibers aus.

Damit verhindert die Erfindung ein bspw. stressbedingt mögliches, aber unbeabsichtigtes Montieren eines Waffenbauteils der Feuerwaffe mit dem ersten Kaliber an der Feuerwaffe mit dem zweiten unterschiedlichen Kaliber. Dies gilt sowohl für ein Waffenbauteil der Feuerwaffe des ersten Kalibers an einem Waffenbauteil der Feuerwaffe des zweiten Kalibers und auch umgekehrt. Das Codierungs-Sicherungssystem kann bspw. beim Sturmgewehr HK433 im Kaliber 5,56x45mm NATO und beim Sturmgewehr HK 437 im Kaliber .300 AAC BLACKOUT Verwendung finden.

Beim Codierungs-Sicherungssystem kann das wenigstens eine Waffenbauteil der ersten und/oder der zweiten Feuerwaffe wenigstens eines der folgenden Waffenbauteile umfassen: ein Magazin, und/oder einen Zubringer, und/oder ein Griffstück/Gehäuseunterteil, und/oder ein Gehäuseoberteil, und/oder eine Rohraufnahme, und/oder ein Rohr, und/oder ein Verriegelungsstück, und/oder einen Verschluss, und/oder einen Verschlusskopf.

Die Erfindung stellt über die erste und zweite Sicherungseinrichtung insbesondere eine mechanische Abfrage zwischen den zuvor genannten Waffenbauteilen bereit, insbesondere zwischen der Rohr-Baugruppe und Rohrmutter, Rohrmutter und Griffstück, Griffstück und Gehäuseoberteil sowie Griffstück und Magazin.

Das erfindungsgemäße Sicherheitsabfragekonzept schließt somit eine Verwechslung von Waffenbauteilen von Feuerwaffen unterschiedlichen Kalibers aber gleicher Bauart aus und erhöht somit die Sicherheit. Mit anderen Worten ausgedrückt verhindert die erfindungsgemäß vorgesehene Sicherungseinrichtung, dass zumindest ein Waffenbauteil einer Feuerwaffe mit erstem Kaliber nicht durch das in seiner Funktion korrespondierende Waffenbauteil einer zweiten Feuerwaffe mit zweitem Kaliber aber gleicher Bauart in der ersten Feuerwaffe ersetzt werden kann - und umgekehrt das besagte zumindest eine Waffenbauteil der ersten Feuerwaffe nicht in der zweiten Feuerwaffe verbaut werden kann.

Beim Codierungs-Sicherungssystem kann die wenigstens eine erste und/oder zweite Sicherungseinrichtung als wenigstens eine mechanische Ausbildung oder als wenigstens eine Ausnehmung an wenigstens einem Waffenbauteil vorgesehen sein, die entweder den Zusammenbau von Waffenbauteilen eines gleichen Kalibers erlaubt und eines unterschiedlichen Kalibers verhindert.

Die wenigstens eine Ausbildung im Sinne der Erfindung umfasst dabei jede geeignete mechanische Ausgestaltung, bspw. Änderungen der Außengeometrie, des Durchmessers, der Größe, der Dimensionierung ganzer Bereiche oder Teilbereiche und/oder Abschnitte des jeweiligen Waffenbauteils.

Die wenigstens eine Ausnehmung bzw. Gegenausbildung im Sinne der Erfindung umfasst dabei jede geeignete korrespondierende Gegenausbildung oder Gegenausgestaltung, bspw. Änderungen der Außengeometrie, des Durchmessers, der Größe, der Dimensionierung ganzer Bereiche oder Teilbereiche und/oder Abschnitte des jeweils korrespondierenden Waffenbauteils, bspw. Vertiefungen, Aussparungen, Ausnehmungen und ähnliches.

Beim Codierungs-Sicherungssystem kann die wenigstens eine erste und/oder zweite Sicherungseinrichtung bzw. Ausbildung als ein Eingriffselement an dem wenigstens einem Waffenbauteil vorgesehen sein, das mit einem korrespondierenden zweiten Eingriffselement, insbesondere der Ausnehmung bzw. Gegenausbildung, an einem wenigstens zweiten Waffenbauteil der Feuerwaffe gleichen Kalibers einen Eingriff und/oder Formschluss zwischen den wenigstens zwei Waffenbauteilen der ersten oder der zweiten Feuerwaffe zum Zusammenbau ermöglichen, aber einen Eingriff und/oder Formschluss und damit den Zusammenbau eines Waffenbauteils der ersten Feuerwaffe mit einem Waffenbauteil der zweiten Feuerwaffe und umgekehrt verhindern.

Das erste Eingriffselement am Waffenbauteil kann als ein vorstehendes Element, insbesondere eine Erhebung, ein Steg, ein Nocken, ein Zapfen, oder ein Vorsprung vorgesehen sein, und das korrespondierende zweite Eingriffselement als eine entsprechend geformte Aussparung, Vertiefung, Bohrung oder Nut vorgesehen sein.

Das erste oder zweite Eingriffselement kann an einem beliebig geeigneten Abschnitt oder Bereich des jeweiligen Waffenbauteils angeordnet und ausgebildet sein.

Bspw. kann das Rohr des ersten Kalibers eine Sicherungseinrichtung in Form eines zweiten Eingriffselements aufweisen, das sich ganz oder teilweise in Umfangsrichtung des Laufs erstreckt. Dieses ist dazu ausgebildet, mit dem ersten Eingriffselement des ersten Griffstücks eine formschlüssige Verbindung einzugehen. Dieses korrespondierende zweite Eingriffselement kann an dem zweiten Rohr nicht vorhanden sein, so dass es nicht möglich ist, den für das zweite Kaliber vorgesehenen Lauf an dem Griffstück zu montieren und umgekehrt.

Auch kann bspw. die erste oder zweite Sicherungseinrichtung als Aussparung innerhalb des Waffenbauteils der ersten Feuerwaffe, insbesondere innerhalb der Magazinaufnahme, ausgebildet sein, die mit einer korrespondierenden Erhebung, am Waffenbauteil, insbesondere am Magazin der ersten Feuerwaffe oder umgekehrt zusammenwirkt. Diese Aussparung kann innerhalb des Waffenbauteils der zweiten Feuerwaffe, insbesondere in einer Magazinaufnahme, nicht vorhanden sein, sodass es nicht möglich ist, das erste Waffenbauteil der zweiten Feuerwaffe in das zweite Waffenbauteil der ersten Feuerwaffe, insbesondere ein Magazin in die Magazinaufnahme, einzuschieben.

Beim Codierungs-Sicherungssystem kann die wenigstens eine erste und/oder zweite Sicherungseinrichtung als eine Vergrößerung oder Verringerung wenigstens eines Abschnitts oder Bereichs des wenigstens einem Waffenbauteils vorgesehen sein.

In einer konstruktiv einfachen Maßnahme kann bspw. der Durchmesser, die Länge, die Abmessungen, Dimension des Bereichs oder Abschnitts des Waffenbauteils oder der Waffenbauteile variiert werden. Dazu kann bspw. ein oder mehrere Positionierzapfen der ersten Selbstladfeuerwaffe ganz oder teilweise größer oder kleiner, länger oder kürzer, gestuft oder entsprechend geeignet anders ausgestaltet sein als der Positionierzapfen der zweiten Feuerwaffe.

Bekannterweise sind bei manchen Sturmgewehren, etwa dem HK433 und KK437, die Gehäuseunterteile über ein an der Vorderseite dieser Teile vorhandenes Scharnier an die Gehäuseoberteile angeklappt und an deren Hinterseite mittels Haltestifte fest verbunden. Beidseitige Positionierzapfen an der jeweiligen Rohraufnahme sind dazu in korrespondierenden Aussparungen im Gehäuseunterteil einsetzbar. Mit entsprechend unterschiedlich dimensionierten Positionierzapfen an der jeweiligen Rohraufnahme und/oder der Aussparungen an dem Gehäuseunterteil der ersten und der zweiten Feuerwaffe lässt sich sicherstellen, dass diese beiden Waffenbauteile nicht vertauscht und an der falschen Feuerwaffe montierbar sind. Damit fungieren die Positionierzapfen und/oder Aussparungen als eine mögliche Sicherungseinrichtung.

Die Sicherungseinrichtung kann entsprechend an sämtlichen oder nur ausgewählten Schnittstellen der einzelnen Waffenbauteile vorgesehen sein.

Beim Codierungs-Sicherungssystem kann die wenigstens eine erste und/oder zweite Sicherungseinrichtung als optische und/oder haptische Kennzeichnung ausgebildet sein und/oder zusätzlich zur wenigstens einen ersten und/oder zweiten Sicherungseinrichtung wenigstens eine optische und/oder haptische Kennzeichnung vorgesehen sein.

Beim Codierungs-Sicherungssystem kann die wenigstens eine erste und/oder zweite Sicherungseinrichtung an mehreren oder allen Waffenbauteilen der ersten und der zweiten Feuerwaffe vorgesehen sein. Eine durchgängige Codierung über mehrere oder alle Waffenbauteile erhöht vorteilhaft die Sicherheit.

Das Griffstück kann eine Sicherungsvorrichtung in Form einer ersten Aussparung aufweisen, die insbesondere in einem vorderen unteren Bereich eines Magazinschachts angeordnet ist und dazu ausgebildet ist, mit einer Erhebung an der Vorderseite eines Magazins zusammenzuwirken. Diese Aussparung wäre dann an dem für das zweite Kaliber vorgesehenen Griffstück nicht vorhanden. Aussparung und Erhebung können auch an jeder anderen geeigneten Position des Magazins und Magazinschachts vorgesehen sein und fungieren entsprechend als Sicherungseinrichtung.

In einer Ausführungsform kann das Griffstück im Inneren eine Anschlagsfläche aufweisen, die angeordnet und ausgebildet ist, mit einer an einer insbesondere an der Vorderseite des Magazins angeordneten Erhebung, insbesondere eines Stegs, zusammenzuwirken. Anschlagsfläche und Erhebung können auch an jeder anderen geeigneten Position des Griffstücks und Magazin vorgesehen sein und fungieren entsprechend als Sicherungseinrichtung.

Das Magazin kann an seiner Vorderseite eine Sicherungseinrichtung in Form einer Erhebung aufweisen, die dazu ausgebildet ist, mit einer korrespondierenden Aussparung in der Magazinaufnahme des Griffstücks des ersten Kalibers zusammenzuwirken. In einer einfachen Ausgestaltung ist die Erhebung am Magazin des zweiten Kalibers nicht vorhanden, sodass es nicht möglich ist, das Magazin des ersten Kalibers in die Magazinaufnahme des Griffstücks des zweiten Kalibers einzuschieben.

Das Magazin kann eine Erhebung in Form einer Nase oder Steg aufweisen. Diese Nase oder der Steg korrespondieren dann zu einer Aussparung im Magazinschacht und kann aufgrund dieser Sicherungsvorrichtung nur in dieses Griffstück eingeführt werden.

Die Erhebung kann in einem oberen Abschnitt, insbesondere am vorderen Ende des Magazins angeordnet sein. Die Erhebung kann eine Breite aufweisen, die kleiner oder gleich der Breite des Magazins ist.

Die Erhebung oder der Steg am Magazin kann ferner als ein Anschlag zur Begrenzung des Einführens des Magazins in den Magazinschacht ausgebildet sein, insbesondere an der Magazinvorderseite oder Magazinrückseite.

Bei einer solchen Ausführungsform weist der Magazinschacht bzw. das Griffstück im Inneren des Griffstücks eine zum an der Vorderseite oder Hinterseite des Magazins angeordneten Anschlag korrespondierende Anschlagsfläche auf. Eine solche Modifikation am unteren oder oberen Ende des Magazinschachts ist verfahrenstechnisch einfach zu realisieren.

Insbesondere verhindert die Erfindung ein Einführen eines für ein erstes Kaliber vorgesehenes Magazin in den Magazinschacht eines für ein zweites Kaliber vorgesehenes Griffstück bzw. Waffenunterteil und umgekehrt. Diese Maßnahme ermöglicht einerseits einen schnellen regulären Austausch von Magazinen und anderseits einen effektiven Schutz vor dem versehentlichen Vertauschen.

So kann auch eine Aussparung am Magazinschacht vorgesehen sein und nicht am Magazin bzw. kann die Erhebung am Magazin und nicht am Magazinschacht vorgesehen sein. Um ein versehentliches Vertauschen insbesondere von Magazinen für Sturmgewehre zu verhindern, ist eine Erhebung am Magazin hilfreich. Die Erhebung kann insbesondere im vorderen oberen Bereich des Magazins ausgebildet sein. Sie ist dann für den Nutzer visuell und haptisch wahrnehmbar, sodass bereits hierdurch eine erste Sicherheitsschranke besteht.

Eine Aussparung im Magazin ist schwer zu erkennen oder zu fühlen. Es ist jedoch für den Nutzer wichtig, auch in stressigen und unübersichtlichen Situationen, wie bspw. einer Gefechtssituation, schnell erkennen zu können, ob das neue Magazin das richtige ist oder nicht.

Mit diesen Maßnahmen ist wirksam ausgeschlossen, dass das erste Magazin in die zweite Feuerwaffe eingesetzt wird. Die Erhebung bzw. der Steg verhindert ein vollständiges Einführen des Magazins in den Magazinschacht des Griffstücks und damit dessen Verrasten in seiner Endposition, so dass auch keine Patronenzuführung möglich ist.

Gleiches gilt für einen Anschlag im oder am Magazinschacht, der die Einführung des Magazins ohne korrespondierende Aussparung verhindert.

Das oder die Eingriffselemente kann in einer Umfangsrichtung ausgebildet sein. Es hat sich insbesondere herausgestellt, dass es nicht erforderlich ist, das Rohr bzw. den Lauf in seiner gesamten axialen Länge mit einem Eingriffselement und das Griffstück mit einem korrespondierenden zweiten Eingriffselement zu versehen. Wie dargestellt sind verschiedenste geeignete mechanische Ausgestaltungen der Sicherungseinrichtung(en) möglich.

Die Rohraufnahme und/oder das Rohr der ersten und/oder zweiten Feuerwaffe kann wenigstens eine Sicherungseinrichtung in Form einer Erhebung bspw. einen Steg oder Zapfen aufweisen. Dieser Steg oder Zapfen kann zu einer Aussparung in der Rohraufnahme derselben Feuerwaffe korrespondieren, so dass sich aufgrund dieser Sicherungsvorrichtung das Rohr nur in diese Rohraufnahme einsetzen lässt. Je nach Dimensionierung der Erhebung bzw. des Stegs und der korrespondieren Aussparung lässt sich das Rohr der ersten Feuerwaffe nicht an der Rohraufnahme der der zweiten Feuerwaffe einsetzen bzw. montieren und umgekehrt. Dann kann das Rohr auch nicht mit der Rohraufnahme im Gehäuseunterteil ansetzen. Je nach Dimensionierung kann die Erhebung so ausgebildet sein, dass sie die Rohraufnahme der Feuerwaffe mit dem unterschiedlichen Kaliber beabstandet vom Rohr hält, so dass sich die Rohrmutter nicht ansetzen lässt.

Das Rohr und/oder das Verriegelungsstück der ersten und/oder zweiten Feuerwaffe kann wenigstens eine Erhebung bspw. einen Steg oder Zapfen oder wenigstens einen Abschnitt mit geändertem Durchmesser aufweisen. Im letzten Fall kann das Rohr und/oder das Verriegelungsstück insbesondere gestuft ausgebildet sein, wobei der Abschnitt mit geändertem Durchmesser zu einem Gegenabschnitt im Verrieglungsstück derselben Feuerwaffe korrespondiert.

Zusätzlich oder alternativ lassen sich Gewindebereiche am jeweiligen Rohr und/oder am jeweiligen Verriegelungsstück unterschiedlich ausgestalten, bspw. in der Längenausdehnung und/oder der Gewindesteigung.

Mit beiden Sicherungsvorrichtungen lässt sich ein Rohr nur in das korrespondierende Verriegelungsstück derselben Feuerwaffe einsetzen. Je nach Dimensionierung der Erhebung bzw. der Stufe und dem korrespondierenden Gegenabschnitt oder nach Ausgestaltung der Gewindeabschnitte lässt sich das Rohr der ersten Feuerwaffe nicht im Verriegelungsstück der Feuerwaffe unterschiedlichen Kalibers einsetzen bzw. montieren und umgekehrt. Je nach Dimensionierung kann die Erhebung so ausgebildet sein, dass sie das Rohr der Feuerwaffe mit dem unterschiedlichen Kaliber beabstandet hält.

Zusätzlich oder alternativ kann ein Waffenbauteil der ersten oder zweiten Feuerwaffe, insbesondere ein Magazin, haptisch und/oder optisch gekennzeichnet sein. Mit dieser Maßnahme lässt sich mit konstruktiv einfachen Mitteln die Sichtbarkeit und auch Fühlbarkeit bei Nacht oder in widrigen Verhältnissen, und damit die Unterscheidbarkeit von Waffenbauteilen verbessern.

Das erste Eingriffselement kann insbesondere koaxial zum Lauf bzw. Rohr der Handfeuerwaffe und bevorzugt an einem vorderen Ende des Griffstücks bzw. des Waffenunterteils angeordnet sein. Das erste Eingriffselement ist besonders bevorzugt im Bereich einer Rohraufnahme bzw. eines Rohrlagers im Griffstück angeordnet. Im Sinne dieser Erfindung ist der Begriff Griffstück gleichbedeutend mit Waffenunterteil.

Gemäß einer konstruktiv einfachen Ausführungsform der Erfindung kann das erste Eingriffselement am Griffstück als ein vorstehendes Element, insbesondere ein Steg, ein Nocken, ein Zapfen oder ein Vorsprung vorgesehen sein. Das korrespondierende zweite Eingriffselement kann als eine entsprechend geformte Vertiefung, Bohrung oder Nut am korrespondierenden Waffenbauteil, bspw. am Rohr vorgesehen sein.

Gemäß einer Weiterbildung der Erfindung kann das zweite Eingriffselement an einem hinteren Abschnitt des jeweiligen Waffenbauteils, bspw. am Lauf bzw. Rohr angeordnet sein.

Auch kann das zweite Eingriffselement axial zwischen einem Anschlag mit einem Positionierzapfen und dem hinteren axialen Ende des jeweiligen Waffenbauteils bspw. des Rohres bzw. des Laufs angeordnet sein. Das axiale Ende bildet insbesondere beim Rohr einen Verbindungsabschnitt zum Aufsetzen und Festlegen einer Rohrmutter. Ein Positionierzapfen dient einer passgenauen Einführung und Montage des Rohres in eine Rohraufnahme bzw. ein Rohrlager. Das Rohr mit Anschlag bzw. Positionierzapfen und Verbindungsabschnitt ist bspw. aus der Veröffentlichung DE 10 2017 002 242 A1 der Anmelderin bekannt, welche hiermit einbezogen wird. Es wird diesbezüglich insbesondere auf Abs. [0064] verwiesen.

Die jeweilige Rohrmutter der beiden Feuerwaffen kann auch eine voneinander abweichende Gewindesteigung und/oder Gewindelänge aufweisen, so dass diese Maßnahme ein Vertauschen verhindert.

In einer Weiterbildung der Erfindung kann die Aussparung am vorderen unteren Ende eines Waffenbauteils, insbesondere des Magazinschafts angeordnet sein. Weiterhin kann die Erhebung in einem oberen Abschnitt am vorderen Ende des Waffenbauteils, insbesondere des Magazins, angeordnet sein. Die Erhebung kann eine Breite aufweisen, die kleiner oder gleich der Breite des Magazins ist.

In einer einfachen Ausgestaltung der Erfindung ist die Aussparung als eine abschnittsweise im Magazinschacht von unten nach oben verlaufende Nut ausgebildet. Die korrespondierende Erhebung kann beispielsweise als ein Steg oder ein Knopf ausgebildet sein.

Das Waffenbauteil, insbesondere das Griffstück, kann eine Sicherungsvorrichtung in Form eines ersten Eingriffselements aufweisen, das sich in einer Umfangsrichtung erstreckt und dazu ausgebildet ist, mit einem zweiten Eingriffselement, bspw. am Rohr, eine formschlüssige Verbindung einzugehen.

Wie dargestellt sind verschiedenste geeignete Ausgestaltungen der Sicherungseinrichtung(en) möglich und ergeben sich für den Fachmann aus den Ansprüchen und der nachstehenden Figurenbeschreibung sowie beigefügten Zeichnungen.

### Figurenbeschreibung

Ausführungsbeispiele der Erfindung sind im Folgenden unter Bezugnahme auf die beigefügten schematischen Zeichnungen näher erläutert. In den Zeichnungen zeigen:
- Fig. 1: eine perspektivische Seitenansicht eines Ausschnitts einer Selbstladefeuerwaffe in Form des Sturmgewehrs HK433 in einer ersten Ausführungsform;
- Fig. 2: eine perspektivische Seitenansicht eines Ausschnitts einer Selbstladefeuerwaffe in Form des Sturmgewehrs HK437 in einer ersten Ausführungsform;
- Fig. 3a: eine Seitenansicht auf die Läufe der Selbstladefeuerwaffen aus Fig. 1
- Fig. 3b: eine Seitenansicht auf die Läufe der Selbstladefeuerwaffen aus Fig. 2;
- Fig. 4a: eine Seitenansicht auf das Magazin der Selbstladefeuerwaffe aus Fig. 1
- Fig. 4b: eine Seitenansicht auf das Magazin der Selbstladefeuerwaffe aus Fig. 2;
- Fig. 5a: eine perspektivische Seitenansicht eines Ausschnitts des Griffstücks vom HK433 mit vollständig eingesetztem Magazin des HK433
- Fig. 5b: eine perspektivische Seitenansicht eines Ausschnitts des Griffstücks vom HK433 mit teilweise eingeführtem Magazin des HK437
- Fig. 6a: eine perspektivische Seitenansicht eines Ausschnitts des Griffstücks vom HK437 und das darin vollständig eingeführte Magazin des HK437;
- Fig. 6b: eine perspektivische Seitenansicht eines Ausschnitts des Griffstücks vom HK437 und das darin teilweise eingeführte Magazin vom HK433;
- Fig. 7a: eine schematische Seitenansicht einer Patrone im Kaliber 5,56 NATO;
- Fig. 7b: eine schematische Seitenansicht einer Patrone im Kaliber 0.300 Blackout/Whisper;
- Fig. 8: eine Seitenansicht eines Ausschnitts einer weiteren Ausführungsform des Sturmgewehrs HK433;
- Fig. 9: eine Seitenansicht eines Ausschnitts einer weiteren Ausführungsform des Sturmgewehrs HK437;
- Fig. 10a: eine Seitenansicht auf das Magazin der Selbstladefeuerwaffe aus Fig. 8;
- Fig. 10b: eine Seitenansicht auf das Magazin der Selbstladefeuerwaffe aus Fig. 9;
- Fig. 11a: eine Seitenansicht des Griffstücks der Selbstladefeuerwaffe aus Fig. 8;
- Fig. 11b: eine teilgeschnittene Seitenansicht des Griffstücks der Selbstladefeuerwaffe aus Fig. 9;
- Fig. 12a: eine Draufsicht auf das Griffstück der Selbstladefeuerwaffe aus Fig. 8 von unten;
- Fig. 12b: eine Draufsicht auf das Griffstück der Selbstladefeuerwaffe aus Fig. 9 von unten;
- Fig. 13a: eine Draufsicht auf das Griffstück der Selbstladefeuerwaffe aus Fig. 8 von unten nebst separater Rohraufnahme;
- Fig. 13b: eine Draufsicht auf das Griffstück der Selbstladefeuerwaffe aus Fig. 9 von unten nebst separater Rohraufnahme;
- Fig. 14a: eine Draufsicht auf die Rohraufnahme der Selbstladefeuerwaffe aus Fig. 8 von vorne;
- Fig. 14b: eine Draufsicht auf die Rohraufnahme der Selbstladefeuerwaffe aus Fig. 9 von vorne;
- Fig. 15a: eine Draufsicht auf die Rohraufnahme der Selbstladefeuerwaffe aus Fig. 8 von oben;
- Fig. 15b: eine Draufsicht auf die Rohraufnahme der Selbstladefeuerwaffe aus Fig. 9 von oben;
- Fig. 16a: eine Seitenansicht des Gehäuseoberteils der Selbstladefeuerwaffe aus Fig. 8 mit montierter Rohraufnahme;
- Fig. 16b: eine Seitenansicht des Gehäuseoberteils der Selbstladefeuerwaffe aus Fig. 9 mit montierter Rohraufnahme;
- Fig. 17a: eine Seitenansicht des Rohres der Selbstladefeuerwaffe aus Fig. 8;
- Fig. 17b: eine Seitenansicht des Rohres der Selbstladefeuerwaffe aus Fig. 9;
- Fig. 18a: eine Seitenansicht des Rohres der Selbstladefeuerwaffe aus Fig. 8 mit montiertem Verriegelungsstück;
- Fig. 18b: eine Seitenansicht des Rohres der Selbstladefeuerwaffe aus Fig. 9 mit montiertem Verriegelungsstück;
- Fig. 19a: eine Seitenansicht des Rohres der Selbstladefeuerwaffe aus Fig. 8 mit montiertem Verriegelungsstück in einer Teilschnittdarstellung;
- Fig. 19b: eine Seitenansicht des Rohres der Selbstladefeuerwaffe aus Fig. 9 mit montiertem Verriegelungsstück in einer Teilschnittdarstellung;
- Fig. 20a: eine Draufsicht auf eine weitere Ausführungsform eines Zubringers eines Magazins des Sturmgewehrs HK433;
- Fig. 20b: eine Draufsicht auf eine weitere Ausführungsform eines Zubringers eines Magazins des Sturmgewehrs HK437;
- Fig. 21a: eine perspektivische Ansicht auf eine weitere Ausführungsform eines zum Zubringer aus Fig. 20a komplementären Magazins des Sturmgewehrs HK433; und
- Fig. 21b: eine perspektivische Ansicht auf eine weitere Ausführungsform eines zum Zubringer aus Fig. 20b komplementären Magazins des Sturmgewehrs HK437.

Die Funktionsweise des erfindungsgemäßen Codierungs-Sicherungssystems wird nun anhand der Figuren erklärt. Fig. 1 und 2 zeigen Feuerwaffe, im vorliegenden Fall Selbstladefeuerwaffen, und deren wesentliche Waffenbauteile, die für die Verwendung in dem Codierungs-Sicherungssystem vorgesehen sind.

Fig. 1 zeigt einen Ausschnitt einer Selbstladefeuerwaffe 1. Die Selbstladefeuerwaffe 1 ist im vorliegenden Fall als Sturmgewehr (HK 433) ausgeführt und für das Kaliber 5,56 NATO ausgelegt. Dieses Kaliber wird im Nachfolgenden auch als das kleinere Kaliber bezeichnet. Der Fachmann kennt den Aufbau und die Funktionsweise des Sturmgewehrs HK 433, bspw. aus der Offenlegungsschrift DE 10 2017 002 242 A1 sodass konstruktive Details nicht weiter ausgeführt sind, es sei denn sie sind für das Verständnis der Erfindung erforderlich.

Fig. 1 zeigt ein Rohr 2 bzw. einen Lauf sowie ein Griffstück 7 bzw. Gehäuseunterteil der Selbstladefeuerwaffe 1. Das Rohr 2 weist, wie aus der DE 10 2017 002 242 A1 bekannt, an seinem hinteren Ende eine Verriegelungsbuchse bzw. Verriegelungsstück 3 auf. Am vorderen Ende der Verriegelungsbuchse 3 ist ein umlaufender ringförmiger Anschlag 4 integral ausgebildet, und weist an seiner Unterseite in etwa mittig einen sich in Längsrichtung nach hinten erstreckenden Positionierzapfen 5 auf. Dieser dient einer wiederholgenauen Einführung und Montage des Rohres 2 in eine Rohraufnahme bzw. Rohrlager 8. Am hinteren Ende 6 der Verriegelungsbuchse 3 bzw. am hinteren Ende 6 des Rohres 2 ist ein Verbindungsabschnitt zum Aufsetzen und Festlegen einer Rohrmutter vorgesehen. Vier um 90° versetzte Ausfräsungen 6a ermöglichen eine sichere Aufnahme des Rohres 2 im Waffengehäuse bzw. im Griffstück 7. Das Griffstück 7 umfasst ferner einen Magazinschacht 17 bzw. eine Magazinaufnahme.

Fig. 2 zeigt einen Ausschnitt einer Selbstladefeuerwaffe 1a, die im Vergleich zum HK 433 als nahezu identisches Sturmgewehr HK 437 ausgeführt ist und für das Kaliber .300 Blackout ausgelegt ist. Das Kaliber .300 Blackout wird nachfolgend auch als größeres Kaliber bezeichnet.

Das Sturmgewehr HK 437 unterscheidet sich gemäß dieser Ausführungsform durch ein modifiziertes Griffstück 7a mit einen modifizierten Rohr 2a und modifizierte Magazinaufnahme 17a bzw. Magazinschacht. Das Griffstück 7a weist in einem Bereich der Rohraufnahme 8 ein erstes Eingriffselement 9 auf, das als umlaufender Vorsprung in der Form eines Stegs ausgebildet ist und Teil einer ersten Sicherungseinrichtung gegen Vertauschen ist.

Das Rohr 2a des HK 437 weist im Unterschied zum Rohr 2 des HK 433 in seinem hinteren Bereich ein korrespondierendes zweites Eingriffselement 10 auf, das als Nut ausgebildet ist und den komplementären Teil zum Steg 9 der ersten Sicherungseinrichtung gegen die Anbringung eines anderen Rohres darstellt. Zusammengesetzt ist der Steg 9 des Griffstücks 7a in der Nut 10 des Laufs 2a aufgenommen bzw. greift der Steg formschlüssig in die Nut 10.

Das nicht dargestellte Gehäuseoberteil kann zur Kopplung mit dem Griffstück 7a einen zur Nut 10 des Laufs 2a korrespondierenden Steg aufweisen.

Fig. 3a und 3b zeigen jeweils eine Seitenansicht der Rohre 2 bzw. 2a zur Gegenüberstellung. Der Steg 9 im Griffstück 7a und die in den Verbindungsabschnitt eingefräste Nut 10 bilden am HK437 Rohr 2a zusammen eine Sicherungseinrichtung. Das HK 433 umfasst keine Nut am Rohr 2 und lässt sich deshalb nicht am Griffstück 7a montieren. Diese Maßnahme stellt eine Sicherungseinrichtung am HK 433 dar.

Fig. 4a und Fig. 4b zeigen jeweils das HK 437 Magazin 11a und das HK433 Magazin 11 im Vergleich. Das HK 437 Magazin 11a umfasst an seiner Vorderseite einen Steg 13 in der Magazinaußenwandung, der zu einer Aussparung 12 in der vorderen Innenwandung des Magazinschachts 17a im HK 437 Griffstück korrespondiert. Die Aussparung 12 erstreckt sich soweit im Magazinschacht 17a, nach oben, so dass sich nur das HK 437 Magazin nur im HK 437 Griffstück vollständig einführen und verrasten lässt.

Das HK433 Magazin 11 hingegen umfasst in dieser Ausführungsform einen Anschlag 14 an der hinteren Außenwandung, also der Rückseite des Magazins 11. Der Anschlag 14 schlägt in der Verrastposition des Magazins 11 am Griffstück 7, genauer an dessen hinterer Unterkante als Gegenanschlag an. Diese Maßnahme verhindert ein zu tiefes Einführen des Magazins in den Magazinschacht und damit verbundene etwaige Funktionsstörungen. Ein solcher Anschlag mit identischer Funktion kann ebenso am HK437 Magazin 11b vorgesehen sein.

Fig. 5a und Fig. 5b zeigen das in das HK433 Griffstück 7 eingeführte HK433 Magazin 11 (Fig. 5a) und das in das HK433 Griffstück 7 eingeführte HK437 Magazin 11a (Fig. 5b). Das versuchte Einführen des HK 437 Magazins 11a in den Magazinschacht 17 ist nicht vollständig möglich, da im Magazinschacht 17 keine vordere Aussparung 12 für den Steg 13 vorhanden ist. Anders ausgedrückt blockiert der HK 433 Magazinschacht 17, nachdem das Magazin 11a zu ungefähr 20-30% eingeführt ist, ein weiteres Einführen des HK 437 Magazins 11a im HK433 Griffstück.

Fig. 6a und Fig. 6b stellen zwei HK437 Griffstücke 7 mit dem HK433 Magazin 11 (Fig. 6a) und dem HK437 Magazin 11a (Fig. 6a) gegenüber. Fig. 6a zeigt ein Einführen des HK 437 Magazin 11a in den HK 437 Magazinschacht 17a des HK437 Griffstücks. Fig. 6b zeigt ein Einführen des HK 433 Magazin 11a in den HK 437 Magazinschacht 17a des HK 437 Griffstücks.

Das HK 433 Magazin 11 lässt sich nicht vollständig in die Magazinaufnahme 17a des HK437 Griffstücks 7 einschieben und verrasten, da der Magazinschacht 17, genauer durch in dessen Innenwandung vorgesehene Schikanen in Form von Steben 22 das Magazin 11a beim Einsetzen blockiert. Vgl. Fig. 11b und 12b sowie zugehörige Beschreibung.

Das Sturmgewehr HK 437 umfasst in der zuvor gezeigten Ausführungsform zwei Sicherheitseinrichtungen. Eine erste Sicherungseinrichtung bildet die Aussparung 12 in der Magazinaufnahme 17a im Inneren des HK437 Griffstücks 7a, die mit der korrespondierenden Erhebung, also dem Steg 13 am HK 437 Magazin 11a zusammenwirkt.

Das HK 433 Griffstück 11 umfasst keine Aussparung 12, sodass das sich das HK 437 Magazin 11a nicht vollständig in die Magazinaufnahme 17 des HK433 Griffstücks 7 einschieben und verrasten lässt, da der Magazinschacht 17 den Steg 13 beim Einsetzen des Magazins 11a blockiert.

Fig. 7a und b stellt die Patronen in Form 0.300 Blackout/Whisper (größeres Kaliber 16) und 5,56 NATO (kleineres Kaliber 15) einander gegenüber. Die 5,56 mm und .300 Blackout/Whisper bauen auf der identischen 5,56 mm NATO - Hülse auf, weswegen sie in ihren äußerlichen Abmessungen nahezu identisch sind. Dies ist in Fig. 7 durch die jeweilige Länge k und den jeweiligen Durchmesser d dargestellt. Die äußeren Unterschiede liegen in dem unterschiedlichen Projektildurchmesser, insbesondere im Bereich von Hülsenschulter und -hals.

Fig. 8 und 9 zeigen jeweils weitere Ausführungsformen des HK433 (Fig. 8) und HK437 (Fig. 9) Sturmgewehrs.

Das in Fig. 8 gezeigte HK 433 teilmontierte Sturmgewehr umfasst ein in ein Griffstück 7 eingesetztes und verrastetes Magazin 11. Das Gehäuseoberteil 19 ist aufgesetzt und das Rohr 2 montiert. Abzug, Abzugsbügel und Griff sind nicht montiert.

Das in Fig. 9 gezeigte HK 437 teilmontierte Sturmgewehr umfasst ein in ein Griffstück 7a eingesetztes und verrastetes Magazin 11a. Das Gehäuseoberteil 19a ist aufgesetzt und das Rohr 2a montiert. Abzug, Abzugsbügel und Griff sind nicht montiert.

Beide Magazine 11 und 11a umfassen an Ihrer Unterseite einen verschiebbaren und verschwenkbaren Magazinboden 12 bzw. 12a.

Bei diesen Ausführungsformen zeigt Fig. 10a eine Seitenansicht auf das HK 433 Magazin und Fig. 10b eine Seitenansicht auf das HK 437. Fig. 11a zeigt eine teilgeschnittene Seitenansicht des HK 433 Griffstücks und Fig. 11b zeigt eine Seitenansicht des HK 437 Griffstücks. Fig. 12a und 12b zeigen jeweils eine Draufsicht auf das HK 433 Griffstück und auf das auf das HK 437 Griffstück von unten.

Das HK 437 Magazin 11a umfasst auch hier an seiner Vorderseite einen Steg 13 in der vorderen Magazinaußenwandung, der zu einer Aussparung 12 in der vorderen Innenwandung des Magazinschachts 17a im HK 437 Griffstück korrespondiert (siehe Fig. 11a). Die Aussparung 12 erstreckt sich so weit im Magazinschacht 17a, nach oben, so dass sich nur das HK 437 Magazin ausschließlich im HK 437 Griffstück vollständig einführen und verrasten lässt.

Zusätzlich sind an der vorderen Oberseite des HK 473 Magazins beidseitig Abflachungen 21 an den äußeren Ecken des Magazins 11a vorgesehen, die komplementär zu beidseitig im HK 437 Magazinschacht 17a ausgebildeten, nach innen in den Magazinschacht 17a ragende Schikanen in Form von Steben 22 ( siehe Fig. 11b, 12b und 13b) ausgebildet sind. Die Schikanen 22 im Magazinschacht 17a erstrecken sich in etwa von der Oberseite des Magazinschachtes 17a über einen Bereich von 15 bis 25 % der Länge des Magazinschachtes 17a nach unten in den Magazinschacht 17a. Die Schikanen 22 erlauben ausschließlich ein vollständiges Einführen und Verrasten des HK 437 Magazins 11a mit seinen an die Schikanen 22 angepassten Abflachungen 21 im HK 477 Magazinschacht 17a.

Hingegen verhindern die Schikanen 22 ein vollständiges Einführen und Verrasten des HK 433 Magazins 11 im HK437 Magazinschacht, da das HK 433 Magazins 11 mit seiner vorderen Oberkante an den Schikanen anstößt und damit blockiert wird.

Das HK433 Magazin 11 hingegen (siehe Fig. 10a) umfasst auch in dieser Ausführungsform einen Anschlag 14 an der hinteren Außenwandung, also der Rückseite des Magazins 11. Ein vorderer Steg oder Abflachungen sind nicht vorgesehen.

Fig. 13a zeigt eine Draufsicht auf das HK433 Griffstück 7 von unten nebst separater Rohraufnahme 8 und Fig. 13b eine Draufsicht auf das HK437 Griffstück 7a der Selbstladefeuerwaffe aus Fig. 9 von unten nebst separater Rohraufnahme;

Das HK433 Griffstück 7 umfasst an seiner vorderen Ende Unterseite beidseitig jeweils eine Aussparung bzw. Aufnahme 35 zur Montage der Rohraufnahme 8 (siehe Fig. 11a, 12a und 13a). Ebenso umfasst das HK437 Griffstück 7a an seiner vorderen Unterseite beidseitig jeweils eine Aussparung bzw. Aufnahme 35 zur Montage der Rohraufnahme 8a (siehe Fig. 11b, 12b und 13b).

Die Rohraufnahme 8 vom HK433 ist in Draufsicht von vorne in Fig. 14a und in einer Draufsicht von oben in Fig. 15a gezeigt. Die Rohraufnahme 8 vom HK433 umfasst an ihrer hinteren Unterseite beidseitig zwei sich quer zur Seelenachse der Feuerwaffe erstreckende Zapfen 23, die zur Montage der Rohraufnahme 8 in die Aufnahmen 35 am Gehäuseunterteil 7 einsetzbar sind. Im Vergleich zu den Zapfen 35a vom HK 437 sind die Zapfen 35 vom HK433 dünner, also mit einem geringeren Durchmesser und länger ausgebildet und komplementär an die inneren Abmessungen der Aufnahme 35 vom HK433 angepasst.

Die Rohraufnahme 8a vom HK437 ist in Draufsicht von vorne in Fig. 14b und in einer Draufsicht von oben in Fig. 15b gezeigt. Die Rohraufnahme 8a vom HK437 umfasst an ihrer hinteren Unterseite ebenfalls beidseitig zwei sich quer zur Seelenachse der Feuerwaffe erstreckende Zapfen 35a, die zur Montage der Rohraufnahme 8a in die Aufnahmen 35a am Gehäuseunterteil 7a einsetzbar sind. Im Vergleich zu den Zapfen 35 vom HK 433 sind die Zapfen 35a vom HK437 dicker bzw. breiter ausgebildet und kürzer sowie komplementär an die inneren Abmessungen der Aufnahme 35a vom HK437 angepasst.

Die Aufnahme 35 ist komplementär an die äußeren Abmessungen der Zapfen 23 vom HK433 angepasst. Ebenso ist die Aufnahme 35a komplementär an die äußeren Abmessungen der Zapfen 23a vom HK437 angepasst. Auf Grund der unterschiedlichen Abmessungen und Außengeometrie der Zapfen 23 und 23a und der unterschiedlichen inneren Abmessungen und Innengeometrie der Aufnahme 35 und 35a ist es ausgeschlossen, dass eine Rohraufnahme 8 des HK433 mit dem Gehäuseunterteil 7a des HK437 gekoppelt bzw. dran montiert wird. Ebenso ist es auf Grund dieser unterschiedlichen Ausgestaltung von Zapfen 23 sowie 23a und Aufnahme 35 sowie 35a umgekehrt ausgeschlossen, dass eine Rohraufnahme 8a des HK437 mit dem Gehäuseunterteil 7 des HK433 gekoppelt bzw. dran montiert wird.

Ferner umfasst die Rohraufnahme 8a vom HK 437 an ihrer Vorderseite zwei Stege bzw. Anschlagnasen 27a mit einer dazwischenliegenden Aussparung 25a. Die Anschlagnasen 27a und die Aussparung 25a nehmen das am Rohr 2a montierte Verriegelungsstück 3a und insbesondere dessen Positionierzapfen 5a auf (vgl. Fig. 18b und 19b). Das Verriegelungsstück 3a ist dabei in seinen Außenabmessungen derart an die Außengeometrie der Anschlagnasen 27a angepasst, dass die Anschlagnasen an der Außenoberfläche des Verriegelungstücks 3a entlang gleiten können, bis der Positionierzapfen 5a sich im Endanschlag in der Aussparung 25a befindet. Die Außengeometrie des Verriegelungstücks, kann dazu bspw. Aussparungen und/oder Abflachungen aufweisen, die komplementär zu den Anschlagnasen 27a ausgebildet sind.

Der Positionierzapfen 5a vom HK437 ist im Vergleich zum Positionierzapfen 5 vom HK433 länger und breiter ausgebildet. Die Rohraufnahme 8 vom HK433 kann nicht montiert werden und somit kann auch eine Rohrmutter vom HK433 nicht in angesetzt werden. Dies hat zur Folge, dass die Rohraufnahme 8 vom HK433 nicht mit dem Verriegelungsstück 8a vom HK437 montierbar ist.

Die Rohraufnahme 8 vom HK 433 umfasst an ihrer Vorderseite keine Stege oder Anschlagnasen 27a und keine Aussparung. Diese Maßnahme stellt sicher, dass nur das HK437 Rohr 2a in der HK437 Rohraufnahme 8a montierbar ist.

Fig. 16a zeigt eine Seitenansicht des Gehäuseoberteils 19 vom HK433 mit montierter Rohraufnahme 8. Fig. 16b zeigt eine Seitenansicht des Gehäuseoberteils 19a vom HK437 mit montierter Rohraufnahme 8a.

Fig. 17a zeigt eine Seitenansicht des Rohres 2 vom HK433, Fig. 18a eine Seitenansicht des Rohres 2 mit montiertem Verriegelungsstück 3 und Fig. 19a eine Seitenansicht des Rohres 2 mit montiertem Verriegelungsstück 3 in einer Teilschnittdarstellung, in der auch eine Patronenkammer 29 ersichtlich ist.

Fig. 17b zeigt eine Seitenansicht des Rohres 2a vom HK437, Fig. 18b eine Seitenansicht des Rohres 2a mit montiertem Verriegelungsstück 3a und Fig. 19b eine Seitenansicht des Rohres 2a mit montiertem Verriegelungsstück 3a in einer Teilschnittdarstellung, in der auch eine Patronenkammer 29a ersichtlich ist.

Insbesondere aus den beiden Teilschnittdarstellungen ist zu entnehmen, dass die Längsabschnitte L und L" am Ende des HK437 Rohres 2a sowie im Verriegelungsstück 3a sich von den Längsabschnitten La und Lb am Ende des HK433 Rohres 2 sowie im Verriegelungsstück 3 unterscheiden. Die Längsabschnitte L bzw. La zeigen die Länge eines Gewindeabschnitts 33 bzw. 33a an dessen Ende jeweils eine Stufe 31 bzw. 31a vorgesehen ist. Der Gewindeabschnitt 31a mit der Länge La vom HK437 ist im Vergleich zum Gewindeabschnitt 33 mit der Länge L vom HK433 deutlich länger ausgestaltet. Diese Sicherungsmaßnahme hat zur Folge, dass beim Versuch der Montage des HK433 Verriegelungsstücks 3 am Rohr 2a vom HK437, dass Verriegelungsstück 3 vom HK433 nicht in Endanschlag bringbar ist, da der Gegengewindeabschnitt Verriegelungsstück 3 vom HK433 zu kurz ausgebildet ist. Anders ausgedrückt lässt sich das HK437 Rohr 2a nicht vollständig im HK433 Verriegelungsstück 3 montieren.

Ferner ist der Innendurchmesser im HK437 Verriegelungsstück 3a im Bereich des Längsabschnitts Lb im Vergleich zum Innendurchmesser im Bereich des Längsabschnitts L" des Verriegelungsstücks 3 vom HK433 geringer ausgestaltet. Diese Sicherungsmaßnahme hat zur Folge, dass beim Versuch der Montage des HK437 Verriegelungsstücks 3a am Rohr 2 vom HK433, dass Verriegelungsstück 3a vom HK437 nicht in Endanschlag bringbar ist. Anders ausgedrückt lässt sich Das HK433 Rohr 2 nicht vollständig im HK437 Verriegelungsstück 3a montieren.

Fig. 20a zeigt eine Draufsicht auf eine Ausführungsform eines Zubringers 37 eines Magazins 11 des Sturmgewehrs HK433 und Fig. 20b eine Draufsicht auf eine weitere Ausführungsform eines Zubringers 37a eines Magazins 11a des Sturmgewehrs HK437.

Zubringer 11, 11a haben die Funktion Patronen innerhalb des jeweiligen Magazins 11, 11a im Zusammenwirken mit einer nicht gezeigten Zubringerfeder in bekannter Weise nach oben in Richtung der Magazinmündung zu transportieren, um eine an sich bekannte Entnahme und Patronenzuführung in ein nicht gezeigtes Patronenlager durch einen nicht gezeigten Verschlusskopf beim Nachlanden in bekannter Weise zu ermöglichen.

Grundsätzlich lassen sich Patronen im Kaliber 0.300 Blackout/Whisper (größeres Kaliber 16) aus einem 5.56 x 45 Magazin (HK433 Magazin 11a) verschießen. Da der Hülsenhals der 0.300 Blackout/Whisper Patronen auf Grund des Geschosskalibers 7.62 allerdings breiter als bei 5.56 Patronen ist, lassen sich jedoch die 5.56 Magazine 11 nicht vollständig mit Patronen im Kaliber 0.300 Blackout/Whisper füllen und die Patronen im Kaliber 0.300 Blackout/Whisper verkippen zusätzlich, was zu Funktionsstörungen führen kann.

Insoweit ist in dem hier gezeigten Ausführungsbeispiel die Innengeometrie des 0.300 Blackout/Whisper Magazins 11a entsprechend angepasst. Zusätzlich ist der Zubringer 11a an die Innengeometrie des Blackout Magazins 11a angepasst.

Die Bereitstellung einer Sicherungseinrichtung bzw. ein Codieren der Zubringer 37, 37a im Magazin 11, 11a zum Magazingehäuse erfolgt zum einen über eine geeignete Beschriftung bzw. Kennzeichnung wie beispielhaft für den Zubringer 37a gezeigt, zum anderen über unterschiedliche Geometrien und Außenabmessungen der Zubringer 37 und 37a sowie der Innengeometrie der Magazine 11 und 11a.

Fig. 21a zeigt eine perspektivische Ansicht auf eine weitere Ausführungsform eines zum Zubringer aus Fig. 20a komplementären Magazins des Sturmgewehrs HK433 und Fig. 21b eine perspektivische Ansicht auf eine weitere Ausführungsform eines zum Zubringer aus Fig. 20b komplementären Magazins des Sturmgewehrs HK437.

Der HK433 Zubringer 37 umfasste eine erste Aussparung 39 auf seiner linken Seite die komplementär zu einer ersten Zubringerführungsrippe 43 im Magazin HK433 ausgebildet ist. Ferner umfasst er eine zweite Aussparung 41, die komplementär zu einer zweiten Zubringerführungsrippe 45 im Magazin HK433 11 vorgesehen ist. An seinem hinteren Ende umfasst er eine hintere Führungsrippe 40, die komplementär zu einer Aussparung 47 an der hinteren Innenwandung des Magazins 11 ausgebildet ist. Die Führungsrippen 43 und 45 sowie die Aussparung 47 erstrecken sich nahezu über die gesamte Länge der Innenwandung des Magazins 11 und dienen der Führung der Zubringers 37 innerhalb des Magazins 11 beim Patronentransport nach oben. Der Zubringer 37 wird von unten in das Magazin 11 eingesetzt und ist von der nicht gezeigten Magazinfeder nach oben vorgespannt. Bei der Bewegung des Zubringers 37 innerhalb des Magazins 11 ist dieser über die Aussparungen 39 gegen die beiden Führungsrippen 43 und 45 sowie über die hintere Führungsrippe 40 in der Aussparung 47 geführt. Ferner ist an der Vorderseite des Zubringers HK433 37 eine vordere Ausnehmung 51 vorgesehen, die insbesondere im Zusammenspiel mit im Magazin HK433 11 vorgesehenen vorderen Rippe 49 insbesondere ein Verkippen des Zubringers 37 innerhalb des Magazins 11 verhindern kann.

Analog umfasst der HK437 Zubringer 37a eine erste Aussparung 39a auf seiner linken Seite die komplementär zu einer ersten Zubringerführungsrippe 43a im Magazin HK437 ausgebildet ist. Ferner umfasst er eine zweite Aussparung 41a, die komplementär zu einer zweiten Zubringerführungsrippe 45a im Magazin HK433 11a vorgesehen ist. An seinem hinteren Ende umfasst er ebenso eine hintere Führungsrippe 40a, die komplementär zu einer Aussparung 47a an der hinteren Innenwandung des Magazins 11a ausgebildet ist. Die Führungsrippen 43a und 45a sowie die Aussparung 47a erstrecken sich nahezu über die gesamte Länge der Innenwandung des Magazins 11a und dienen der Führung der Zubringers 37a innerhalb des Magazins 11a beim Patronentransport nach oben. Der Zubringer 37a wird von unten in das Magazin 11a eingesetzt und ist von der nicht gezeigten Magazinfeder nach oben vorgespannt. Bei der Bewegung des Zubringers 37a innerhalb des Magazins 11a ist dieser ebenso über die Aussparungen 39a gegen die beiden Führungsrippen 43a und 45a sowie über die hintere Führungsrippe 40a in der Aussparung 47a geführt. Ferner ist auch hier an der Vorderseite des Zubringers HK437 eine vordere Ausnehmung 51a vorgesehen, die insbesondere im Zusammenspiel mit im Magazin HK437 11a vorgesehenen vorderen Rippe 49a insbesondere ein Verkippen des Zubringers 37a innerhalb des Magazins 11a verhindern kann.

Ein vordere Führungsmaß, die Breite B1 zwischen den Aussparungen 39 und 41 des HK433 Zubringers 37 ist geringer ausgebildet als das vordere Führungsmaß, die Breite B1a, zwischen den Aussparungen 39a und 41a des HK437 Zubringers 37a. Beispielsweise kann die Breite B1 ca. 14 mm betragen und die Breite B1a ca. 15 mm.

Die Führungsbreite B2 der Aussparung 41 am HK433 Zubringer 37 ist ebenso geringer ausgebildet als die Führungsbreite B2a der Aussparung 41a am HK437 Zubringer 37a. Beispielsweise kann die Breite B2 ca. 3 mm betragen und die Breite B2a ca. 7 mm, so dass die Führungsbreite B2a am HK 437 Zubringer 37a mehr als doppelt so breit ist.

Diese Maßnahmen bzw. Führungsmaß und Führungsbreite dienen der Anpassung der Aussparungen 39 und 41 bzw. 39a, 41a an die jeweiligen Führungsrippen des HK 433 bzw. HK437 Magazins und die dortigen komplementär vorgesehenen Führungsrippen 43, 45 bzw. 43a, 45a.

Entsprechend ist die Breite B3 zwischen den Führungsrippen 43 und 45 im HK433 Magazin 11 geringer ausgebildet als die Breite B3a zwischen den Führungsrippen 43a und 45a im HK437 Magazin 11a. Bspw. kann die Breite B3 im HK433 Magazin 11 ca. 14 mm betragen und die Breite B3a im HK437 Magazin 11a ca. 16 mm.

Eine Breite B4 der Führungsrippe 45 im HK433 Magazin 11 ist geringer vorgesehen als eine Breite B4a der Führungsrippe 45a im HK437 Magazin 11a. Bspw. kann die Breite B4 ca. 2 mm betragen und die Breite B4a ca. 6 mm und damit mehr als doppelt soviel wie die Breite B4. Selbstredend sind andere Abmessungen der Breiten B1, B1a bis B4, B4a möglich.

Auf Grund der dargestellten unterschiedlichen Ausgestaltungen der Innengeometrien und Abmessungen der HK 433 und HK 437 Magazine 11 und 11a sowie der HK433 und HK437 Zubringer 37, 37a lassen sich weder der HK433 Zubringer 37 in das HK437 Magazin 11a noch der HK437 Zubringer 37a in das HK433 Magazin 11 einsetzen. Die breiten Zubringerführungsrippen 43a, 45a in der Innenwandung des HK437 Magazins 11a verhindern eine Montage des HK 433 Zubringers 37. Das breite vordere Führungsmaß B1 im HK437 Zubringer 37a verhindert eine Montage im Magazingehäuse des HK 433 Magazins 11.

Über diese Sicherungseinrichtungen oder auch Codierung lässt sich ein Kreuzverbau bzw. Montage des HK433 Zubringers 37 und des HK437 Zubringers 37a im HK437 Magazin 11a bzw. HK433 Magazin 11 verhindern und lassen sich so Funktionsstörungen vermeiden.

Das erfindungsgemäße Codierungs-Sicherungssystem, die erfindungsgemäßen Waffenbauteile sowie die die erfindungsgemäßen Selbstladefeuerwaffen zur Verwendung in dem erfindungsgemäßen Codierungs-Sicherungssystem erhöhen die Sicherheit bei Selbstladefeuerwaffen unterschiedlichen Kalibers.

Weitere Ausgestaltungen der Erfindung ergeben sich für den Fachmann im Rahmen der nachfolgenden Ansprüche sowie beigefügten Zeichnungen.

## Patentansprüche

1. Codierungs-Sicherungssystem für Feuerwaffen (1, 1a) des gleichen Waffentyps, aber unterschiedlichen Kalibers zur Verhinderung des Vertauschens von wenigstens einem Waffenbauteil (2, 2a, 3, 3a, 7, 7a, 8, 8a, 11, 11a, 19, 19a), umfassend:
- wenigstens eine erste Feuerwaffe (1) mit einem ersten Kaliber oder wenigstens ein Waffenbauteil (2, 2a, 3, 3a, 7, 7a, 8, 8a, 11, 11a, 19, 19a) davon,
- wenigstens eine zweite Feuerwaffe (1a) mit einem zweiten, unterschiedlichen Kaliber oder wenigstens ein Waffenbauteil (2, 2a, 3, 3a, 7, 7a, 8, 8a, 11, 11a, 19, 19a) davon,
- wenigstens eine erste Sicherungseinrichtung an der ersten und/oder zweiten Feuerwaffe (1, 1a) oder dem wenigstens einen Waffenbauteil (2, 2a, 3, 3a, 7, 7a, 8, 8a, 11, 11a, 19, 19a, 37, 37a) davon, die ausgelegt ist, die Anbringung wenigstens eines Waffenbauteils (2, 2a, 3, 3a, 7, 7a, 8, 8a, 11, 11a, 19, 19a, 37, 37a) der wenigstens einen ersten Feuerwaffe (1) an der wenigstens einen zweiten Feuerwaffe (1a) zu verhindern, und
wenigstens eine zweite Sicherungseinrichtung an der ersten und/oder zweiten Feuerwaffe oder dem wenigstens einen Waffenbauteil (2, 2a, 3, 3a, 7, 7a, 8, 8a, 11, 11a, 19, 19a, 37, 37a) davon, die ausgelegt ist, die Anbringung wenigstens eines Waffenbauteils (2, 2a, 3, 3a, 7, 7a, 8, 8a, 11, 11a, 19, 19a, 37, 37a) der wenigstens einen zweiten Feuerwaffe (1a) an der wenigstens einen ersten Feuerwaffe (1) zu verhindern.

2. Codierungs-Sicherungssystem nach Anspruch 1, wobei das wenigstens eine Waffenbauteil (2, 2a, 3, 3a, 7, 7a, 8, 8a, 11, 11a, 19, 19a, 37, 37a) der ersten und/oder der zweiten Feuerwaffe wenigstens umfasst: ein Magazin (11, 11a), und oder einen Zubringer (37, 37a), und/oder ein Griffstück/Gehäuseunterteil (7, 7a), und/oder ein Gehäuseoberteil (19, 19a), und/oder eine Rohraufnahme (8, 8a), und/oder ein Rohr (2, 2a), und/oder ein Verriegelungsstück (3, 3a), und/oder einen Verschluss, und/oder einen Verschlusskopf.

3. Codierungs-Sicherungssystem nach Anspruch 1 oder 2, wobei die wenigstens eine erste und/oder zweite Sicherungseinrichtung als wenigstens eine mechanische Ausbildung oder als wenigstens eine Ausnehmung an wenigstens einem Waffenbauteil (2, 2a, 3, 3a, 7, 7a, 8, 8a, 11, 11a, 19, 19a, 37, 37a) vorgesehen ist, die entweder den Zusammenbau von Waffenbauteilen (2, 2a, 3, 3a, 7, 7a, 8, 8a, 11, 11a, 19, 19a, 37, 37a) eines gleichen Kalibers erlaubt und eines unterschiedlichen Kalibers verhindert.

4. Codierungs-Sicherungssystem nach einem der vorstehenden Ansprüche, bei dem die wenigstens eine erste und/oder zweite Sicherungseinrichtung als ein Eingriffselement an dem wenigstens einem Waffenbauteil (2, 2a, 3, 3a, 7, 7a, 8, 8a, 11, 11a, 19, 19a, 37, 37a) vorgesehen ist, das mit einem korrespondierenden zweiten Eingriffselement an einem wenigstens zweiten Waffenbauteil (2, 2a, 3, 3a, 7, 7a, 8, 8a, 11, 11a, 19, 19a, 37, 37a) der zweiten Feuerwaffe (1a) gleichen Kalibers einen Eingriff und/oder Formschluss zwischen wenigstens zwei Waffenbauteilen (2, 2a, 3, 3a, 7, 7a, 8, 8a, 11, 11a, 19, 19a, 37, 37a) der ersten oder der zweiten Feuerwaffe (1, 1a) zum Zusammenbau ermöglicht, aber einen Eingriff und/oder Formschluss und damit den Zusammenbau der ersten Feuerwaffe (1) mit einem Waffenbauteil (2a, 3a, 7a, 8a, 11a, 19a, 37a) der zweiten Feuerwaffe (1a) und umgekehrt verhindert.

5. Codierungs-Sicherungssystem nach einem der vorstehenden Ansprüche, bei dem die wenigstens eine erste und/oder zweite Sicherungseinrichtung als eine Vergrößerung oder Verringerung wenigstens eines Abschnitts oder Bereichs des wenigstens einem Waffenbauteils (2, 2a, 3, 3a, 7, 7a, 8, 8a, 11, 11a, 19, 19a, 37, 37a) vorgesehen ist.

6. Codierungs-Sicherungssystem nach einem der vorstehenden Ansprüche, bei dem die wenigstens eine erste und/oder zweite Sicherungseinrichtung als optische und/oder haptische Kennzeichnung ausgebildet ist und/oder zusätzlich zur wenigstens einen ersten und/oder zweiten Sicherungseinrichtung wenigstens eine optische und/oder haptische Kennzeichnung vorgesehen ist.

7. Codierungs-Sicherungssystem nach einem der vorstehenden Ansprüche, bei dem die wenigstens eine erste und/oder zweite Sicherungseinrichtung an mehreren oder allen Waffenbauteilen (2, 2a, 3, 3a, 7, 7a, 8, 8a, 11, 11a, 19, 19a, 37, 37a) der ersten und der zweiten Feuerwaffe (1, 1a) vorgesehen ist.

8. Waffenbauteil (2, 2a, 3, 3a, 7, 7a, 8, 8a, 11, 11a, 19, 19a, 37, 37a) einer Feuerwaffe (1, 1a) mit wenigstens einer Sicherungseinrichtung zur Verwendung in einem Codierungs-Sicherungssystem nach einem der vorstehenden Ansprüche.

9. Feuerwaffe (1, 1a) eines ersten und/oder eines zweiten Kalibers mit wenigstens einer Sicherungseinrichtung zur Verwendung in einem Codierungs-Sicherungssystem nach einem der Ansprüche 1 bis 7.
